# EUROPÄISCHE PATENTSCHRIFT

(11) **EP 0 218 072 B1**
(45) Veröffentlichungstag und Bekanntmachung des Hinweises auf die Patenterteilung: **28.06.1989**
(21) Anmeldenummer: 86111752.1
(22) Anmeldetag: 25.08.1986
(51) Int. Cl.: E05F 15/02

(54) **Antriebsvorrichtung für eine Drehsäule, insbesondere zur Bewegung von Schwenktürflügeln an Kraftfahrzeugen**
Actuating device for rotatable column, especially for moving a pivoting door wing of a motor vehicle
Dispositif d'actionnement pour un poteau pivotant, en particulier pour la commande de battants de portes de véhicule

(30) Priorität: 12.09.1985 DE 3532514
(43) Veröffentlichungstag der Anmeldung: 15.04.1987
(73) Patentinhaber: Gebrüder Bode & Co. GmbH, D-34123 Kassel (DE)
(72) Erfinder: Heinrich, Siegfried, D-3501 Edermünde-Besse (DE); Horn, Manfred, D-3504 Oberkaufungen (DE)
(74) Vertreter: Feder, Wolf-Dietrich, Dr. Dipl.-Phys.

(56) Entgegenhaltungen:
- CH-A- 518 158
- DE-A- 2 538 529
- DE-A- 2 748 955
- DE-A- 2 919 435
- DE-B- 1 961 573
- FR-A- 2 529 624

## Beschreibung

Die Erfindung betrifft eine Antriebsvorrichtung für eine Drehsäule, insbesondere zur Bewegung von Schwenktürflügeln an Kraftfahrzeugen, bei der die an ihren beiden Enden in Halterungen drehbar gelagerte Drehsäule als Hohlzylinder ausgebildet ist, in dem ein Schraubengetriebe angeordnet ist, das durch einen vollständig im Hohlzylinder angeordneten, in beiden Bewegungsrichtungen mit Druckmittel beaufschlagbaren pneumatischen Kolben-Zylinderantrieb antreibbar ist, der aus mindestens zwei an einem Ende fest mit einer Halterung der Drehsäule verbundenen Kolben-Zylinder-Einheiten besteht und dessen mit einem Teil des Schraubengetriebes verbundene Kolbenstange in einer an dem dem Schraubengetriebe zugewandten Ende fest angeordneten und mit einer der Haltererungen verbundenen axialen Führungsvorrichtung unverdrehbar geführt ist.

Eine derartige Antriebsvorrichtung ist beispielsweise in DE-A-2 538 529 beschrieben. Die bekannte Antriebsvorrichtung hat den Nachteil, daß die zum Öffnen und Schließen der Tür erzeugbaren Kräfte begrenzt sind, da die Drehsäule, in der die Antriebsvorrichtung angeordnet ist, einen bestimmten Maximaldurchmesser nicht überschreiten darf. Es ist im Zusammenhang mit der bekannten Antriebsvorrichtung zwar angegeben, daß der Kolben-Zylinderantrieb auch aus mehreren Kolben-Zylinder-Einheiten bestehen kann, wobei aber das Problem, wie innerhalb des begrenzten Raumes die Druckmittelzuführung zu mehreren Kolben-Zylinder-Einheiten erfolgen soll, nicht gelöst ist.

Eine weitere Antriebsvorrichtung ist beispielsweise in der DE-C-1 961 573 beschrieben. Bei dieser bekannten Antriebsvorrichtung ist der Kolben-Zylinderantrieb außerhalb der Drehsäule an ihrem einen Ende angeordnet und über das innerhalb der Drehsäule angeordnete Schraubengetriebe mit der Drehsäule verbunden. Dieser Antrieb hat den Nachteil, daß oberhalb oder unterhalb der Drehsäule genügend Raum zur Anordnung des Kolben-Zylinderantriebes vorhanden sein muß.

Der Erfindung liegt die Aufgabe zugrunde, eine Antriebsvorrichtung der eingangs und im Oberbegriff des Patentanspruchs 1 erwähnten Art zu schaffen, mit der trotz des begrenzten Rohrdurchmessers der Drehsäule die zum Antrieb von Schwenktürflügeln erforderlichen Mindestkräfte in beiden Bewegungsrichtungen erzeugt werden können.

Die Lösung dieser Aufgabe erfolgt mit den im kennzeichnenden Teil des Patentanspruchs 1 angegebenen Merkmalen. Vorteilhafte Ausführungsformen sind in den Unteransprüchen beschrieben.

Die erfindungsgemäße Antriebsvorrichtung geht davon aus, daß der Kolben-Zylinderantrieb vollständig innerhalb der Drehsäule angeordnet sein soll. Da die Drehsäule eine bestimmte Dicke nicht überschreiten soll, bestand ein erstes zu lösendes Problem darin, eine genügend große Kolbenfläche am Kolben-Zylinderantrieb sicherzustellen. Dieses Problem wird gelöst, indem zwei oder mehr parallelgechaltete Kolben-Zylinder- Einheiten in der Drehsäule hintereinander angeordnet werden. Ein weiteres zu lösendes Problem bestand darin, daß dafür gesorgt werden muß, daß an der Verbindungsstelle zwischen Kolben-Zylinderantrieb und Schraubengetriebe das dort erzeugte Drehmoment aufgenommen wird, damit sich die Kolbenstange nicht mitdreht. Hierzu war es notwendig, die zwischen Kolben-Zylinderantrieb und Schraubengetriebe angeordnete Führungsvorrichtung ziemlich weit in die Drehsäule hineinzuverlegen, so daß sie, insbesondere wenn mehr als zwei Kolben-Zylindereinheiten hintereinander angeordnet sind, gesehen von der die Momente aufnehmenden Halterung in der Mitte oder gar über die Mitte der Drehsäule hinaus angeordnet ist. Die Lösung dieses Problems erfolgte dadurch, daß die Kolben-Zylindereinheiten innerhalb einer Hülse angeordnet sind, die unverdrehbar mit der Halterung an dem Ende der Drehsäule verbunden ist, in dem der Kolben-Zylinderantrieb angeordnet ist.

Da die Kolben-Zylindereinheiten in beiden Bewegungsrichtungen mit Druckmittel beaufschlagbar sein sollen, mußten in den relativ engen Raum zwei getrennte Zuführungen für das Druckmittel hineingeführt werden. Die eine Zuführung erfolgt über eine koaxiale Bohrung der Kolbenstange, während die andere Zuführung über einen zwischen den Zylindern und der Hülse angeordneten Ringkanal erfolgt.

Auf diese Weise ist der zur Verfügung stehende Raum optimal ausgenutzt.

Die erfindungsgemäße Antriebsvorrichtung ist konstruktiv einfach, benötigt sehr wenig Raum und es läßt sich mit relativ niedrigen Drücken des Druckmittels ein ausreichendes Drehmoment für den Antrieb der Drehsäule erzeugen, wobei das auftretende Gegenmoment in besonders einfacher und wirksamer Weise aufgenommen wird.

Die erfindungsgemäße Antriebsvorrichtung ist in erster Linie zur Bewegung von Schwenktürflügeln, beispielsweise an Autobussen oder auch Schienenfahrzeugen, gedacht. Sie ist aber in gleicher Weise einsetzbar als Antriebsvorrichtung für eine Drehsäule zur Bewegung von Kofferraumdeckeln oder Klappen wie sie beispielsweise an Reisebussen angeordnet sind. In diesem Falle ist die Drehsäule waagerecht angeordnet.

Im folgenden wird anhand der beigefügten Zeichnungen ein Ausführungsbeispiel für die erfindungsgemäße Antriebsvorrichtung näher erläutert.

In den Zeichnungen zeigen :
Fig. 1 eine Vorderansicht eines Schwenktürflügels für eine Antriebsvorrichtung nach der Erfindung ;
Fig. 2 eine Ansicht des Schwenktürflügels nach Fig.1 von oben ;
Fig. 3 in gegenüber Fig. 1 vergrößerter Darstellung ein Teilschnitt durch die Drehsäule nach Fig. 1 in Längsrichtung, wobei, um der besseren Deutlichkeit wegen, die Querabmessungen gegenüber den Längsabmessungen vergrößert dargestellt sind.

Wie den Fig. 1 und 2 zu entnehmen ist beispielsweise an einem nicht näher dargestellten Autobus an einer Drehsäule 1, die über Halterungen 2, 3 drehbar mit dem Türrahmen bzw. dem Chassis 4 verbunden ist, ein Schwenktürflügel 5 über Schwenkhebel 6 und 7 in an sich bekannter Weise angeordnet. Der Schwenktürflügel 5 ist weiterhin in bekannter Weise gegenüber dem Türrahmen oder Chassis durch eine nur angedeutete Führungsvorrichtung 8 geführt.

In Fig. 2 ist der Schwenktürflügel mit ausgezo- . genen Linien in der geschlossenen Stellung und mit strichpunktierten Linien in der geöffneten Stellung dargestellt.

Der Offnungswinkel beträgt ca. 90°.

In Fig. 3 ist die vollständig in die Drehsäule 1 integrierte Antriebsvorrichtung der Drehsäule genauer dargestellt.

Die als Hohlzylinder ausgebildete Drehsäule 1 ist über ein Drehlager 27 mit der fest am Chassis angeordneten Halterung 2 verbunden. Weiterhin ist mit der Halterung 2 über ein Verbindungsstück 10 eine Hülse 9 fest verbunden, die sich koaxial und in Längsrichtung zur Drehsäule 1 über einen Teil ihrer Länge erstreckt. Innerhalb dieser Hülse 9 ist der Kolben-Zylinderantneb angeordnet, der im dargestellten Ausführungsbeispiel aus zwei Kolben-Zylinder-Einheiten aufgebaut ist. Selbstverständlich können in der gleichen Weise auch drei oder mehr Kolben-Zylinder-Einheiten angeordnet sein.

Die Kolben-Zylinder-Einheiten bestehen aus einem ersten Mantelteil 12, das dichtend auf das innere Ende des Verbindungsstückes 10 aufgesteckt ist, einem auf das andere Ende des ersten Mantelteils 12 aufgesteckten Trennstück 20, einem am anderen Ende des Trennstückes 20 aufgesteckten zweiten Mantelteil 14, dessen vorderes Ende mit einem weiteren Trennstück 22 abgeschlossen ist. In den so gebildeten zwei Zylinderinnenräumen befinden sich Kolben 11 und 13, die über eine Kolbenstange 15 miteinander verbunden sind, die durch koaxiale Bohrungen der Trennstücke 20 und 22 dichtend hindurchgeführt ist und deren in Fig. 3 unteres Ende, das dem Schraubengetriebe zugewandt ist, fest mit einem Führungsstück 30 verbunden ist, das eine in axialer Richtung verlaufende Verzahnung besitzt, die in eine entsprechende Verzahnung an einem Gegenstück 24 eingreift, das unverdrehbar am in Fig. 3 unteren Ende der Hülse 9 angeordnet ist. Das Führungsstück 30 ist seinerseits fest mit der Antriebsspindel 25 des Schraubengetriebes verbunden.

Das Schraubengetriebe wird im folgenden nicht näher erläutert und kann beispielsweise so aufgebaut sein wie in DE-PS 1 961 573 beschrieben. So kann die Antriebsspindel schraubenlinienförmige Nuten aufweisen, in der Kugeln angeordnet sind, die in einem mit der Drehsäule 1 fest verbundenen Lagerzylinder 26 gelagert sind.

Die Zuführung der Druckluft für die beiden Bewegungsrichtungen der Kolben-Zylinder-Einheiten geschieht in folgender Weise :

In dem Verbindungsstück 10 der Halterung 2 sind zwei Zuführungs/Abführungs-Kanäle 28 und 29 angeordnet.

Der Kanal 29 mündet direkt in den Innenraum des Mantelteils 12 ein. Die Kolbenstange 15 besitzt eine axiale Bohrung 17, die sich einerseits in den Innenraum des Mantelteils 12 öffnet und andererseits in den Kolben 13 hineingeführt ist und über einen Durchlaß 18 und eine Austrittsöffnung an der dem Kolben 11 zugewandten Seite des Kolbens 13 mit dem Innenraum des Mantelteils 14 in Verbindung steht.

Bei Ausführungsbeispielen mit mehr als zwei Kolben-Zylinder-Einheiten ist die Bohrung 17 noch weiter durch die Kolbenstange 15 hindurchgeführt und steht in analoger Weise in Verbindung mit den Innenräumen der entsprechenden Mantelteile.

Der Kanal 28 ist mit einem Zuführungskanal 19 verbunden, der zwischen der Außenwand der Mantelteile 12, 14 und der Innenwand der Hülse 9 verläuft und im wesentlichen ringförmigen Querschnitt aufweist. Im Bereich des Trennstücks 20, das sich an der Innenwand der Hülse 9 abstützt, erfolgt die Verbindung zwischen dem oberen und dem unteren Bereich des Zuführungskanals 19 über eine Längsnut 20a in der Außenfläche des Trennstücks 20. Bei mehr als zwei, Kolben-Zylinder-Einheiten sind die nächstfolgenden Trennstücke analog ausgebildet. Lediglich das letzte Trennstück 22 besitzt keine Längsnut, sondern lediglich eine ringförmige Ausnehmung 22a. Im Bereich der Längsnut 20a bzw. der Ausnehmung 22a ist der Zuführungskanal 19 über Durchlässe 21 und 23 mit Austrittsöffnungen verbunden, die sich in den Trennstücken 20 und .22 an der dem Kolben 11 bzw. 13 zugewandten Seite befinden. Wie aus Fig. 3 unmittelbar ersichtlich, ist somit über den Kanal 29 die in Fig. 3 obere, der Halterung 2 zugewandten Seite der Kolben 11 und 13 mit Druckluft beaufschlagbar, während über den Kanal 28 und dem Zuführungskanal 19 die dem Schraubengetriebe 25, 26 zugewandte Seite der Kolben 11 und 13 mit Druckluft beaufschlagbar ist.

Damit sind diese Kolben pneumatisch parallelgeschaltet und die Wirkung der Kolbenflachen addiert sich.

Bei Zuführung von Druckluft zum Kanal 29 bewegen sich die Kolben 11 und 13 in Fig. 3 nach unten, während sie sich bei Zufuhr von Druckluft zum Kanal 28 nach oben bewegen.

Die Einzelteile des Kolben-Zylinder-Antriebs können in einfacher Weise montiert werden, indem sie zusammengesteckt und von der Seite der Halterung 2 her in die Hülse 9 eingeschoben werden, wobei die Verbindung des unteren Endes der Kolbenstange 15 mit dem Führungsstück 23, beispielsweise über eine Schraubverbindung, erfolgen kann.

Die Abdichtung der Kolben 11 und 13 gegen die Wand der Mantelteile 12 und 14, sowie die Abdichtung der zwischen den Kolben 11 und 13 angeordneten Abstandshülse 16 einerseits gegen das Trennstück 20 und andererseits gegen die Kolbenstange 15, die Abdichtung des etwas verdickten unteren Endes der Kolbenstange 15 gegen das Trennstück 22 und schließlich die Abdichtung des Mantelteils 12 sowie der Hülse 9 am Verbindungsstück 10 können durch übliche Ringdichtungen erfolgen.

## Patentansprüche

1. Antriebsvorrichtung für eine Drehsäule, insbesondere zur Bewegung von Schwenktürflügeln an Kraftfahrzeugen, bei der die an ihren beiden Enden in Halterungen (2, 3) drehbar gelagerte Drehsäule als Hohlzylinder (4) ausgebildet ist, in dem ein Schraubengetriebe (25, 26) angeordnet ist, das durch einen vollständig im Hohlzylinder (1) angeordneten, in beiden Bewegungsrichtungen mit Druckmittel beaufschlagbaren pneumatischen Kolben-Zylinderantrieb (11 bis 15) antreibbar ist, der aus mindestens zwei an einem Ende fest mit einer Halterung (2) der Drehsäule (1) verbundenen Kolben-Zylinder-Einheiten (11, 12 bzw. 13, 14) besteht und dessen mit einem Teil des Schraubengetriebes verbundene Kolbenstange (15) in einer an dem dem Schraubengetriebe (25, 26) zugewandten Ende fest angeordneten und mit einer der Halterungen (2) verbundenen axialen Führungsvorrichtung (30, 24) unverdrehbar geführt ist, dadurch gekennzeichnet, daß die Kolben-Zylinder-Einheiten (11, 12 bzw. 13, 14) zueinander parallelgeschaltet und innerhalb einer an einem Ende fest mit einer Halterung (2) der Drehsäule (1) verbundenen und koaxial zu ihr verlaufenden Hülse (9) hintereinander angeordnet sind und die Zuführung des Druckmittels für die eine Bewegungsrichtung zu jedem auf den ersten Zylinder (12) folgenden Zylinder (14) über eine in der alle Kolben (11, 13) miteinander verbindenden, in axialer Richtung durchlaufenden Kolbenstange (15) angeordnete koaxiale Bohrung (17) erfolgt, die jeweils im Bereich der in eine gemeinsame Richtung weisenden Kolbenflächen mit den Zylinderinnenräumen verbunden ist, während die Zuführung des Druckmittels für die andere Bewegungsrichtung über einen zwischen der Außenwand der Zylinder (12, 14) und der Innenwand der Hülse (9) angeordneten Zuführungskanal (19) mit im wesentlichen ringförmigem Querschnitt erfolgt, der jeweils im Bereich der den in die andere gemeinsame Richtung weisenden Kolbenflächen gegenüberliegenden Stimflächen der Zylinder mit den Zylinderinnenräumen verbunden ist.

2. Antriebsvorrichtung nach Anspruch 1, dadurch gekennzeichnet, daß der Kolben-Zylinderantrieb aus mehreren von einer Seite her nacheinander in die Hülse einschiebbaren, zusammensteckbaren Einzelteilen aufgebaut ist, nämlich :
a) rohrförmigen Mantelteilen (12, 14) der einzelnen Zylinder, deren Außendurchmesser um einen vorgegebenen Betrag kleiner ist als der Innendurchmesser der Hülse (9) ;
b) zwischen diesen Mantelteilen (12, 14) angeordneten zylindrischen Trennstücken (20, 22), auf welche die Mantelteile (12, 14) aufgesteckt sind, deren Außendurchmesser mindestens in einem Teilabschnitt ihrer Länge dem Innendurchmesser der Hülse (9) entspricht und die eine koaxiale Bohrung zur Durchführung der Kolbenstange (15), sowie am äußeren Rand mindestens eine durchlaufende Längsnut (20a) oder eine Ausnehmung (22a) mit einem sich zu einer ihrer Stimfiächen hin öffnenden Durchlaß (21, 23) aufweisen ;
c) eine in axialer Richtung durchlaufende, dichtend durch die Trennstücke (20, 22) geführte Kolbenstange (15), auf der an vorgegebenen Stellen Kolben (11, 13) befestigt sind und die eine axiale Bohrung (17) aufweist, sowie jeweils im Bereich der Kolben (11, 13) mindestens einen Durchlaß (18), der mit einer Austrittsöffnung in jeweils einer der Kolbenflächen verbunden ist.

3. Antriebsvorrichtung nach Anspruch 2, dadurch gekennzeichnet, daß auf die Kolbenstange (15) rohrförmige Abstandshülsen (16) aufgeschoben sind, die sich an den einander gegenüberliegenden Kolbenflächen aufeinanderfolgender Kolben abstützen, wobei die ringförmige Durchtrittsspalte zwischen den Abstandshülsen (16) und der Kolbenstange (15) und zwischen den Abstandshülsen (16) und den Trennstücken (20, 22) jeweils mit Ringdichtungen abgedichtet sind.

4. Antriebsvorrichtung nach einem der Ansprüche 1 bis 3, dadurch gekennzeichnet, daß das dem Schraubengetriebe zugewandte Ende der Kolbenstange (15) fest mit einem Führungsstück (30) verbunden ist, das eine in axialer Richtung verlaufende Verzahnung besitzt, die in eine entsprechende Verzahnung an einem mit der Hülse (9) fest verbundenen Gegenstück (24) eingreift und das Führungsstück (30) fest mit der Antriebsspindel (25) des Schraubengetriebes (25, 26) verbunden ist.

## Claims

1. Driving arrangement for a heel post, in particular for moving hinged door leaves on power- driven vehicles, in which the heel post, which is pivotably mounted at its two ends in mountings (2, 3), is designed as a hollow cylinder (4) in which is arranged a screw transmission (25, 26) which can be driven by a pneumatic piston/cylinder drive (11 to 15) which is arranged fully in the hollow cylinder (1), can be subjected to pressure medium in both directions of movement, comprises at least two piston/cylinder units (11, 12 and 13, 14 respectively) connected firmly at one end to a mounting (2) of the heel post (1) and whose piston rod (15), which is connected to a part of the screw transmission, is guided non- rotatably in an axial guiding arrangement (30, 24) arranged firmly at the end facing the screw transmission (25, 26) and connected to one of the mountings (2), characterized in that the piston/cylinder units (11, 12 and 13, 14 respectively) are connected in parallel to one another and are arranged one behind the other inside a sleeve (9) connected firmly at one end to a mounting (2) of the heel post (1) and extending coaxially to it, and the feed of the pressure medium for one direction of movement to each cylinder (14) following the first cylinder (12) is effected via a coaxial bore (17) which is arranged in the piston rod (15) connecting all pistons (11, 13) and passing through in the axial direction and is connected in each case in the region of the piston surfaces facing in a common direction to the cylinder interiors, while the feed of the pressure medium for the other direction of movement is effected via a feed channel (19) of essentially annular cross-section which is arranged between the outer wall of the cylinders (12, 14) and the inner wall of the sleeve (9) and is connected, in each case in the region of those front faces of the cylinders which are situated opposite the piston surfaces pointing in the other common direction, to the cylinder interiors.

2. Driving arrangement according to Claim 1, characterized in that the piston/cylinder drive is constructed from a plurality of component parts, which can be pushed into the sleeve one after the other from one side and can be fitted together, namely :
a) tubular shell parts (12, 14) of the individual cylinders, the outside diameter of which is smaller by a predetermined amount than the inside diameter of the sleeve (9) ;
b) cylindrical separating pieces (20, 22) which are arranged. between these shell parts (12, 14) and onto which the shell parts (12, 14) are slipped, the outside diameter of which corresponds at least in a part section of their length to the inside diameter of the sleeve (9) and which have a coaxial bore for the passage of the piston rod (15), and, at the outer rim, at least one full- length longitudinal groove (20a) or a recess (22a) having a passage (21, 23) opening towards one of their front faces ;
c) a piston rod (15) which runs through in the axial direction, is passed sealingly through the separating pieces (20, 22) and on which pistons (11, 13) are secured at predetermined points and which has an axial bore (17) as well as, in each case, in the region of the pistons (11, 13), at least one passage (18) which is connected to an outlet opening in each case one of the piston surfaces.

3. Driving arrangement according to Claim 2, characterized in that tubular distance sleeves (16) which are supported on the mutually opposite piston surfaces of successive pistons are pushed onto the piston rod (15), the annular passage clearances between the distance sleeves (16) and the piston rod (15) and between the distance sleeves (16) and the separating pieces (20, 22) being in each case sealed with ring seals.

4. Driving arrangement according to one of Claims 1 to 3, characterized in that that end of the piston rod (15) which faces the screw transmission is connected firmly to a guiding piece (30) which has a toothing which extends in the axial direction and engages in a corresponding toothing on a counterpart (24) firmly connected to the sleeve (9), and the guiding piece (30) is connected firmly to the driving screw (25) of the screw transmission (25, 26).

## Revendications

1. Dispositif d'entraînement pour une colonne rotative, destinée notamment à assurer le mouvement de battants de portières de véhicules automobiles, sur lequel la colonne rotative montée de manière à tourner sur ses deux extrémités dans des supports (2, 3) est réalisée en forme de cylindre creux (4) dans lequel est disposé un engrenage hélicoïdal (25, 26), lequel peut être entraîné par un entraînement pneumatique (11 à 15) à cylindre et piston, agissant dans les deux directions du mouvement sous l'effet d'un fluide sous pression, et disposé en totalité à l'intérieur du cylindre creux (1), ledit entraînement pneumatique étant constitué par au moins deux ensembles piston-cylindre (11, 12 ou 13, 14) reliés de manière fixe sur une extrémité à un support (2) de la colonne rotative (1) et dont la tige de piston (15) reliée à une partie de l'engrenage hélicoïdal est guidée rigidement à l'intérieur d'un dispositif de guidage axial (30, 24) relié à l'un des supports (2) et disposé de manière fixe sur l'extrémité orientée vers l'engrenage hélicoïdal (25, 26), caractérisé par le fait que les ensembles piston-cylindre (11, 12 ou 13, 14) sont montés mutuellement de manière parallèle et sont disposés l'un derrière l'autre à l'intérieur d'une douille (9) reliée de manière fixe sur une extrémité à un support (2) de la colonne rotative (1) et s'étendant coaxialement à cette dernière, l'arrivée du fluide sous pression destiné à l'une des directions du mouvement s'effectuant vers chaque cylindre (14) faisant suite au premier cylindre (12) à travers un alésage coaxial (17) disposé à l'intérieur de la tige de piston (15) se déplaçant dans le sens axial et reliant entre eux tous les pistons (11, 13), ledit alésage (17) étant en liaison avec les espaces internes des cylindres respectivement au voisinage des faces de pistons orientées dans une même direction, tandis que l'arrivée du fluide sous pression pour l'autre direction du mouvement s'effectue à travers un canal d'alimentation (19) de section sensiblement circulaire et disposé entre la paroi extérieure des cylindres (12, 14) et la paroi intérieure de la douiUe (9), ledit canal (19) étant en liaison avec les espaces internes des cylindres respectivement au voisinage des surfaces frontales desdits cylindres faisant face aux faces de cylindres toutes orientées dans la direction opposée.

2. Dispositif d'entraînement selon la revendication 1, caractérisé par le fait que l'entraînement piston-cylindre est constitué de plusieurs éléments enfichables, pouvant être insérés successivement par un côté dans la douille, à savoir :
a) les éléments de chemisage (12, 14) en forme de tube des différents cylindres, dont le diamètre extérieur est inférieur dans une proportion prédéterminée au diamètre intérieur de la douille (9) ;
b) des éléments séparateurs cylindriques (20, 22) disposés entre ces éléments de chemisage (12, 14), sur lesquels lesdits éléments de chemisage (12, 14) sont emboîtés et dont le diamètre extérieur correspond au moins sur une section de sa longueur, au diamètre intérieur de la douille (9) et qui présentent un alésage coaxial pour le passage de la tige de piston (15) ainsi que, sur le bord extérieur, au moins une rainure longitudinale passante (20a) ou un évidement (22a) comportant un orifice de passage (21, 23) qui s'ouvre en direction de l'une de ces surfaces axiales ;
c) une tige de piston (15) se déplaçant en direction axiale, guidée de manière étanche grâce à la présence des éléments séparateurs (20, 22) et sur laquelle sont fixés à des endroits prédéterminés, des pistons (11, 13), ladite tige présentant un alésage axial (17), ainsi que, respectivement au voisinage des pistons (11, 13), au moins un orifice de passage (18) qui est relié à un orifice de sortie dans respectivement l'une des faces de piston.

3. Dispositif d'entraînement selon la revendication 2, caractérisé par le fait que sur la tige de pistons (15) sont emboîtés des douilles d'écartement (16) de forme tubulaire, qui s'appuient sur les faces des pistons mutuellement opposées de pistons consécutifs, la fente de forme annulaire entre les douilles d'écartement (16) et la tige de piston (15) et entre les douilles d'écartement (16) et les éléments de séparation (20, 22) étant respectivement rendues étanches au moyen de joints toriques.

4. Dispositif d'entraînement selon l'une des revendications 1 à 3, caractérisé par le fait que l'extrémité de la tige de piston (15) orientée vers l'engrenage hélicoïdal est reliée de manière fixe à un élément de guidage (30) qui est muni d'une denture s'étendant axialement, laquelle s'engrène dans une denture correspondante pratiquée sur une pièce antagoniste (24) solidement reliée à la douille (9), et par le fait que l'élément de guidage (30) est relié de manière fixe à l'axe d'entraînement (25) de l'engrenage hélicoïdal (25, 26).
